# EUROPÄISCHE PATENTSCHRIFT

(11) **EP 1 108 376 B1**
(45) Veröffentlichungstag und Bekanntmachung des Hinweises auf die Patenterteilung: **15.09.2004**
(21) Anmeldenummer: 00124547.1
(22) Anmeldetag: 09.11.2000
(51) Int. Cl.: A45D 20/12

(54) **Haarbehandlungsgerät, insbesondere Haartrockner**
Hair treating apparatus , especially hair dryer
Appareil de traitement des cheveux, en particulier sèche-cheveux

(30) Priorität: 17.12.1999 DE 19961114
(43) Veröffentlichungstag der Anmeldung: 20.06.2001
(73) Patentinhaber: BSH Bosch und Siemens Hausgeräte GmbH, 81739 München (DE)
(72) Erfinder: Schröter, Jörg, 82194 Gröbenzell (DE)

(56) Entgegenhaltungen:
- EP-A- 0 063 670
- DE-A- 4 418 292
- FR-A- 772 817
- US-A- 4 659 907
- US-A- 4 802 287

## Beschreibung

Die Erfindung betrifft ein handgehaltenes Haarbehandlungsgerät, insbesondere einen Haartrockner gemäß dem Gattungsbegriff des Patentanspruches 1.

Ein derartiges Gerät ist bekannt aus der PCT-Anmeldung WO 96/3363. Dabei ist ein Handhaartrockner mit einem speziell daran angepaßten, an einer Wand montierbaren Halter kombiniert. Der Haartrockner besitzt einen Ein-Ausschalter mit einer Handhabe die beim Einsetzen des Haartrockners in den Wandhalter von einem vorspringenden Teil des Wandhalters in die Ausschaltstellung gedrückt wird. Nach dem Herausnehmen des Haartrockners aus dem Halter kann der Haartrockner durch Betätigen der Handhabe von Hand wieder eingeschaltet werden. Unbequem ist dabei daß der Schalter bzw. dessen Handhabe nach jeder Ablage des Geräts, z. B. bei einer kurzen Arbeitsunterbrechung, zum Einschalten von Hand betätigt werden muß. Nachteilig kann ferner sein, daß ein speziell angepaßter Halter erforderlich ist um die Abschaltung bei Ablage des Haartrockners zu bewirken. Auf Reisen ist der Halter nicht verwendbar und im Haushalt benötigt er einen eigenen, häufig schwer verfügbaren Platz an der Wand. In der EP-A-0 063 670 ist ein ähnliches Gerät offenbart.

Aus der deutschen Patentschrift 43 16 141 ist ferner ein Haartrockner mit einem auf den Körper des Benutzers ansprechenden kapazitiven Näherungsschalter bekannt. Dieser Haartrockner ist eingeschaltet solang die Hand des Benutzers ihn umfaßt. Ein solcher Näherungsschalter hat jedoch den Nachteil störungsanfällig und schaltungstechnisch und damit auch hinsichtlich der Herstellungskosten aufwendig zu sein.

Der Erfindung liegt die Aufgabe zugrunde ein Haarbehandlungsgerät gemäß dem Gattungsbegriff des Anspruches 1 zu schaffen, das die Nachteile der bekannten Geräte weitgehend vermeidet und bei geringem Fertigungsaufwand bequem in der Handhabung ist.

Diese Aufgabe wird erfindungsgemäß gelöst durch Geräte mit den Merkmalen des Anspruchs 1. Der Bedienungskomfort wird dadurch wesentlich erhöht, daß das Gerät sich beim Aufnehmen nach vorrübergehender Ablage automatisch wieder einschaltet. Dadurch, daß ein Sensor bei der Lösung nach Anspruch 1 feststellt, ob das Gerätegehäuse auf einer Ablagefläche aufliegt, kann das Gerät mit einer beliebigen Ablagefläche wie z. B. einem Tisch oder einer wandmontierten Badezimmerablage zusammenwirken oder mit einer zu dem Gerät gehörenden speziellen z. B. an der Wand im Badezimmer montierten Ablage. Jedoch funktioniert die Abschaltung bei Nichtbenutzung des Gerätes auch ohne spezielle Ablage, was vor allem für Reisen angenehm ist. Die Lösung hat ferner den Vorteil, daß sie mit relativ geringem Fertigungsaufwand herstellbar und einfach und robust ausführbar ist.

Die alternative Lösung gemäß Anspruch 2 hat den Vorteil, daß der Schalter einschließlich dem Bewegungssensor völlig vom Gerätegehäuse umschlossen werden kann und nach außen nicht in Erscheinung tritt. Dies hat Vorteile hinsichtlich der Reinigbarkeit und der ästhetischen Gestaltung des Gerätegehäuses. Der Bewegungssensor ist dadurch, daß er abgeschlossen ist auch gegen Störungen durch Verschmutzungen geschützt, was die Zuverlässigkeit des Gerätes erhöht.

Gemäß einer vorteilhaften Weiterbildung verhindert ein die Signale des Bewegungssensors empfangender Zeitschalter, daß der Schalter während des Gebrauchs des Gerätes geöffnet wird. Die Einschaltdauer des Zeitschalters ist vorzugsweise bei der Herstellung des Gerätes auf eine durch Versuche ermittelte zweckmäßige Dauer eingestellt, kann aber zur Anpassung an den jeweiligen Benutzer auch für diesen einstellbar gemacht werden.

In Weiterbildung der Lösung gemäß Anspruch 1 können auf zwei aneinander gegenüberliegenden Seiten des Gerätegehäuses angeordnete Sensoren vorhanden sein, damit das Gerät bei beliebiger Ablage abgeschaltet wird. Dies ist vor allem zweckmäßig, da das Gerät bei der Benutzung mit der rechten oder linken Hand gehalten werden kann.

Der Sensor kann gemäß einer bevorzugten Ausführungsform einen mechanischen Fühler aufweisen. Dieser kann unmittelbar mit dem Schalter zusammenwirken, wodurch ein geringer Fertigungsaufwand erreicht wird, insbesondere wenn ein eigentlicher Schalter die Vorspanneinrichtung z. B. in Form einer federnden Kontaktlamelle enthält. Jedoch kann ein mechanischer Fühler z. B. über einen induktiven Abnehmer auch auf eine Auswerteschaltung einwirken, die dann den eigentlichen Schalter betätigt. Alternativ sind verschiedene andere induktive, pneumatische, kapazitive oder optische Sensoren anstelle des mechanischen Fühlers anwendbar. Z. B. kann ein optischer Reflexsensor verwendet werden, der einen Strahl aussendet und einen Empfänger für Reflexionen dieses Strahls aufweist. Sobald das Gerät auf einer Ablagefläche aufliegt, wird ein ausreichender Teil des Strahls reflektiert um zu bewirken, daß die Betätigungseinrichtung den Schalter in seine Ausschaltstellung bringt.

Der Sensor kann vorteilhafterweise von einer elastischen Kappe überdeckt sein, wodurch Verschmutzungen des Sensors und dadurch bewirkte Funktionsstörungen vermieden werden. Eine elastische Kappe kann im Inneren nicht nur mit einem mechanischen Fühler, sondern auch mit verschiedenen anderen Arten von Sensoren zusammenwirken.

Vorzugsweise weist das Gerätegehäuse an seiner Auflagestelle ein vorspringendes Rutschsicherungselement aus einem Material hoher Oberflächenreibung bzw. Haftreibung auf, wobei der Sensor mit diesem Element kombiniert ist. Z. B. kann die elastische Kappe des Sensors als Rutschsicherungselement ausgebildet sein. Alternativ kann der Sensor bzw. ein Sensorkanal das Rutschsicherungselement auch durchsetzen oder unmittelbar am Rand desselben angeordnet sein. Die Kombination eines Rutschsicherungselementes mit einem Sensor kann Vorzüge hinsichtlich der Formgestaltung des Gerätes haben.

Gemäß einer bevorzugten Weiterbildung kann am Gerätegehäuse in an sich bekannter Weise ein von Hand bedienbarer Ein-Ausschalter angeordnet sein, wobei dieser elektrisch in Reihe mit dem vom Sensor gesteuerten Schalter bzw. mit den von Sensoren gesteuerten Schaltern verbunden ist. Hierdurch wird die Handhabungsbequemlichkeit und Sicherheit des Gerätes weiter erhöht.

Im folgenden wird die Erfindung anhand schematischer Zeichnungen an Ausführungsbeispielen näher erläutert. Es zeigt:
- Fig. 1: eine Seitenansicht eines von Hand zu haltenden Haartrockners;
- Fig. 2: eine rückseitige Ansicht des Haartrockners gemäß Fig.1 von rechts in Fig. 1 gesehen;
- Fig. 3: in vergrößerter Darstellung einen Schalter in einer ausschnittsweisen Darstellung eines Schnittes entlang der Linie III-III in Fig. 2;
- Fig. 4: ein Schaltschema des Haartrockners gemäß den Figuren. 1 - 3;
- Fig. 5: in einem Schnitt entsprechend dem der Fig. 3 eine abgewandelte Ausführungsform;
- Fig.: 6 in einer Darstellung entsprechend der der Figuren 3 und 5 eine weitere abgewandelte Ausführungsform;
- Fig. 7: in einer Darstellung entsprechend der der Figuren 3, 5 und 6 eine weitere Ausführungsform mit einem optischen Sensor
- Fig 8: in einer Seitenansicht einen nicht erfindungsgemäßen Haartrockner in Verbindung mit zugeordneten Ablage;
- Fig. 9: Die Ablage des Gerätes gemäß Fig. 8 in einer Ansicht von links in Fig. 8 gesehen und
- Fig. 10: ein Schaltschema einer weiteren Ausführungsform eines Handhaartrockners, dessen Seitenansicht in Verbindung mit dem Schaltschema in unterbrochenen Linien angedeutet ist.

Der in den Figuren 1 bis 4 dargestellte Haartrockner 2 besitzt ein Gerätegehäuse 4 mit einem Gebläserohr 6, von dem im rückwärtigen Bereich ein Handgriff 8 nach unten wegragt. Das Gebläserohr besitzt eine Rückseite 11 mit Ansaugöffnungen 10 und eine Vorderseite 12 mit nicht dargestellten Ausblasöffnungen. Über dem Handgriff 8 sind, benachbart dem Schwerpunkt des Haartrockners 2, an den einander gegenüberliegenden, seitlich am weitesten vorspringenden Stellen des zylindrischen Gebläserohrs 6 zwei Rutschsicherungselemente 16 und 18 in Form von kugelabschnittförmigen Gummikappen angeordnet. Mit diesen kommt das Gerätegehäuse 4 bei Ablage auf einer ebenen Fläche zur Auflage und ist dadurch gegen ein Abrutschen oder zu leichtes Verschieben gesichert. Die Rutschsicherungselemente 16 und 18 sowie die dahinter liegende Wandung 9 des Gerätegehäuses 6 werden jeweils von einem Kanal 20 durchsetzt, durch den sich jeweils ein mechanischer Fühler in Form eines Stiftes 22 bzw. 24 erstreckt. Diese mechanischen Fühler bilden jeweils einen Teil einer Betätigungseinrichtung eines Schalters 26 bzw. 28.

Der in Fig. 3 dargestellte Schalter 26 besitzt einen an der Innenseite der Seitenwand 9 des Gebläserohrs 6 befestigten elektrisch isolierenden Träger 30, der eine sich parallel zur Seitenwandung erstreckende im wesentlichen starre Kontaktlamelle 32 sowie eine sich dahinter erstreckende federelastische Kontaktlamelle 34 trägt. Die elastische Kontaktlamelle 34 drückt in der Betriebsstellung des Haartrockners 2 den Stift 22 des mechanischen Fühlers leicht nach außen, wobei der Stift 22 mit einem festen Kragen 134 an der Innenseite der Seitenwandung des Gebläserohres 6 anliegt und gegen ein Herausfallen gesichert ist. Die elastische Kontaktlamelle 34 trägt einen Kontakt 36 der in dieser Betriebsstellung an der starren Kontaktlamelle 32 anliegt. Die elastische Kontaktlamelle 34 wirkt noch mit einer nicht dargestellten Schnappeinrichtung zur Beschleunigung des Schaltvorganges zusammen. Die Federkräfte der elastischen Lamelle 34 und der Schnappeinrichtung sind so ausgelegt, daß ein Teil des Druckes, mit dem der Haartrockner 2 an dieser Auflagestelle aufliegt ausreicht, um den Stift 22 nach innen zu verschieben und den Kontakt 36 von der Anlage an der festen Kontaktlamelle 32 abzuheben. Die Länge des Stiftes 22 ist so bemessen, daß sein äußeres Ende ganz in den Kanal 20 zurückdrängbar ist, so daß der Haartrockner 2 mit der als Rutschsicherungselement dienenden Gummikappe 16 auf der Ablagefläche ruht.

Wie in dem Schaltschema gemäß Fig. 4 dargestellt, sind zwischen zwei mit einer Netzanschlußleitung 43 verbundenen Netzanschlußklemmen 40 und 42 die Schalter 26 und 28 in Reihe miteinander und einem Ein-Ausschalter 44 sowie einem Heizwiderstand 46 zur Erhitzung der Gebläseluft geschaltet. Ein Elektromotor 48 zum Antrieb eines nicht dargestellten Gebläses ist in üblicher Art parallel zu einem Teil des Heizwiderstandes geschaltet. Der Ein-Ausschalter 44 ist über eine an der Vorderseite des Handgriffes 8 angeordneten Handhabe 50 betätigbar. Die Schalter 26 und 28 sind in ihre Einschaltstellung vorgespannte Unterbrecherschalter.

Fig. 5 zeigt einen Ausschnitt eines abgewandelten Haartrockners 502 mit einem Gebläserohr 504 dessen Seitenwand 509 von einem Kanal 520 durchsetzt wird. In dem Kanal 520 ist ein mechanischer Fühler 522 angeordnet, der wie der Fühlerstift 22 in Fig. 3 mit nicht dargestellten Kontaktlamellen zusammenwirkt. Der Fühler besitzt einen inneren Kragen 534. An seinem äußeren Ende besitzt der Fühler 522 einen Flansch 523 der in Achsrichtung des Schiebers verschiebbar in einer äußere Einsenkung 507 der Seitenwand 509 angeordnet ist. Am Flansch 523 ist nach außen über die Seitenwand 509 vorspringend ein kugelabschnittförmiges Rutschsicherungselement 516 aus Gummi befestigt, das einen Teil des mechanischen Fühlers 522 und damit einer Schalterbetätigungseinrichtung bildet.

Fig. 6 zeigt einen Ausschnitt einer Seitenwand 609 eines Gebläserohrs 606 eines abgewandelten Haartrockners 602. Die Seitenwand 609 wird von einem Kanal 620 durchsetzt in dem ein Fühlerstift 622 angeordnet ist. Dieser wirkt an seiner Innenseite mit nicht dargestellten Kontaktlamellen ähnlich den in Fig.3 dargestellten zusammen. Die Seitenwand 609 besitzt eine den Kanal 620 umgebende Einsenkung 607, in die eine das äußere Ende des Fühlers 622 überdeckende Kappe 616 eingesetzt ist. Die Kappe 616 besteht aus einem elastischen Material mit einer hohen Oberflächenreibung bzw. Haftreibung insbesondere auf Porzellan. Bei Ablage des Haartrockners 602 mit der entsprechenden Seite nach unten wird die im entspannten Zustand etwa kugelschalenförmige, vom Gebläserohr nach außen vorspringende Kappe 616 verformt und etwas flacher gedrückt, wobei der Stift 622 in das Innere des Gebläserohres 606 gedrückt wird und einen nicht dargestellten eigentlichen Schalter betätigt.

Gemäß einer nicht dargestellten Abwandlung der Ausführungsform gemäß Fig. 6 kann an Stelle des mechanischen Fühlers 622 hinter der elastischen Kappe 616 auch ein anderer Sensor z. B. ein optischer oder kapazitiver Sensor angeordnet sein der Bewegungen der Kappe 616 festellt.

Bei den Haartrocknern der Ausführungsformen gemäß den Figuren 1 bis 4, 5 und 6 ist noch zu beachten, daß das Gerätegehäuse jeweils mit drei Auflagepunkten auf einer Ablage aufliegt und der Auflagedruck sich meist ungleichmäßig auf diese drei Punkte verteilt. Ein Sensor in Form eines mechanischen Fühlers wird zweckmäßigerweise im Bereich einer Auflagestelle mit erhöhtem Auflagedruck angeordnet. Eine solche Auflagestelle wird üblicherweise im rückwärtigen Bereich des Gebläserohrs liegen, da dort üblicherweise die schwersten Funktionsteile, nämlich das Gebläse mit dem Gebläsemotor angeordnet sind.

In Fig. 7 ist ein Ausschnitt einer Seitenwand 709 eines Gebläserohres 706 eines abgewandelten Haartrockners 702 dargestellt. Die Seitenwand 709 wird von einem Kanal 720 durchsetzt, in den ein optischer Reflexsensor 722 eingesetzt ist. Den Kanal 720 umgebend ist an der Außenseite der Seitenwand 709 ein kugelabschnittförmiges Rutschsicherungselement 716 aus Gummi befestigt und wird in Verlängerung des Kanals 720 von einem Kanal 721 durchsetzt. Der Reflexsensor 722 erstreckt sich ein Stück in den Kanal 721 des Rutschsicherungselementes 716 und endet vor dessen äußerem Ende. Der Reflexsensor 722 besitzt nebeneinander einen nach außen strahlenden Sender sowie eine Reflexionen dieses Strahls auffangenden Empfänger, die hier nicht dargestellt sind. Wenn der Haartrockner 702 auf eine Ablagefläche aufgelegt wird, reflektiert diese einen Teil des ausgesendeten Strahls, was eine Signaländerung im Empfänger bewirkt. Das Signal des Empfängers wird einer nicht dargestellten Auswertschaltung zugeleitet, die mit dem Sensor 722 eine Betätigungseinrichtung bildet, die in diesem Fall einen ebenfalls nicht dargestellten Schalter öffnet und die Stromzufuhr zu den Funktionselementen des Haartrockners unterbricht. Ein Abheben des Haartrockners 702 bewirkt eine Signaländerung, die ein Einschalten des Schalters bewirkt.

Die Figuren 8 und 9 zeigen einen nicht erfindungsgemäßen Haartrockner 802. Der Haartrockner 802 besitzt ein Gerätegehäuse 804 mit einem Gebläserohr 806 und einem davon nach unten wegragenden Handgriff 808. Der Handgriff 808 trägt an seiner Vorderseite eine Handhabe 850 eines nicht dargestellten Ein-Ausschalters. Dem Haartrockner 802 ist eine spezielle Ablage 860 zugeordnet. Diese besitzt einen vertikalen an einer Wand befestigbaren Schenkel 862 und eine in dessen oberem Bereich von der Wand weg vorspringende Auflageschale 864, deren Oberseite eine sich parallel zur Wand erstreckende Mulde 866 aufweist, in die das Gebläserohr 806 einlegbar ist. Dabei kann der Handgriff durch einen nach vorn offenen Ausschnitt 868 der Auflageschale 864 nach unten hängen. Der Haartrockner 802 besitzt eine am unteren Ende des Handgriffes 808 einmündende Netzanschlußleitung 870, die zu der Ablage 860 führt und mit einem in dieser angeordneten Schalter 872 verbunden ist. Der Schalter 872 ist ein in Einschaltrichtung vorgespannter Unterbrecherschalter mit einem nach oben in die Auflagemulde 866 ragenden mechanischen Fühler 874 als Betätigungseinrichtung. Bei Ablage des Haartrockners 802 in der Mulde 866 wird der Fühler 874 von der Unterseite des Gebläserohrs 806 nach unten gedrückt und öffnet den Schalter 872. Der Schalter 872 ist andererseits über eine weitere Netzanschlußleitung 876 mit einem Netzanschlußstecker 878 mit dem Netz verbindbar.

Eine Ablage ähnlich der der Figuren 8 und 9 kann auch mit einem Haartrockner mit einem daran angeordneten Sensor entsprechend den Ausführungsformen gemäß den Figuren 1 bis 7 kombiniert sein. Hierzu kann es zweckmäßig sein, an der Ablage, in Abwandlung der in den Figuren 8 und 9 dargestellten Ablage, eine Steckdose anzuordnen in die ein an der Netzanschlußleitung des Haartrockners angeordneter Netzstecker einsteckbar ist. Hierdurch ist der Haartrockner von der Ablage getrennt z. B. auf Reisen verwendbar

In Fig. 10 ist ein weiterer abgewandelter Haartrockner 902 in unterbrochenen Linien angedeutet. Der Haartrockner 902 besitzt ein Gerätegehäuse 904 mit einem Gebläserohr 906 und einem Handgriff 908. Im Gebläserohr 906 sind ein Heizwiderstand 946 sowie ein Elektromotor 948 zum Antrieb eines nicht dargestellten Gebläses angeordnet. Im Handgriff 908 ist ein Ein-Ausschalter 944 angeordnet, der mittels einer an der Frontseite des Handgriffs 908 angeordneten Handhabe in seine Ein- oder Ausschaltstellung bringbar ist. Im Handgriff ist ferner eine Schaltereinheit 980 angeordnet. Dieser umfaßt einen Schalter 982, der von einer Auswertschaltung 984 betätigt wird. Diese empfängt Signale von einem Bewegungssensor 986, der fest im Handgriff 908 angeordnet ist. Der Bewegungssensor 986 gibt bei Bewegungen des Gerätegehäuses 904 beim Aufnehmen von einer Ablage und bei Bewegungen im Gebrauch Signale an die Auswertschaltung 984 ab und bildet zusammen mit dieser eine Betätigungseinrichtung für den Schalter 982. Die Auswertschaltung 984 umfaßt ein Zeitglied das den Schalter 982 für eine gewisse Mindestdauer in der Einschaltstellung hält, auch wenn der Bewegungssensor 986 mangels ausreichender Bewegung keinen Impuls abgibt. Eine zweckmäßige Zeitkonstante des Zeitschalters kann durch Benutzungsversuche bestimmt und fest eingestellt werden oder für den Benutzer nachträglich änderbar gemacht werden. Der Bewegungssensor 986 kann z. B. eine geschlossene Kammer aufweisen, in der mehrere Kontakte angeordnet sind sowie eine Quecksilberkugel die sich bei Bewegungen verschiebt und wechselnd unterschiedliche Kontakte miteinander verbindet.

Der Ein-Ausschalter 944, die Schaltereinheit 980 bzw. deren Schalter 982 und der Heizwiderstand 946 sind in Reihe zwischen zwei Netzanschlußklemmen 940 und 942 geschaltet, die mit einer nicht dargestellten Netzanschlußleitung verbunden sind. Der Gebläsemotor 948 ist parallel zu einem Teil des Heizwiderstandes geschaltet. In Fig. 10 ist das Gerät in seinem, während einer Arbeitspause abgelegten Zustand mit geöffnetem Schalter 982 aber geschlossenem Ein-Ausschalter dargestellt.

## Patentansprüche

1. Handgehaltenes elektrisches Haarbehandlungsgerät, insbesondere Haartrockner, mit einem Gerätegehäuse, in dem ein elektrischer Verbraucher angeordnet ist, und mit einem den Verbraucher schaltenden elektrischen Schalter, dem eine Betätigungseinrichtung zugeordnet ist, die beim Ablegen des Gerätes den Schalter in seine Ausschaltstellung bringt, **dadurch gekennzeichnet, daß** die Betätigungseinrichtung (22, 24; 522; 622, 616 ; 722) einen am Gerätegehäuse (4; 504; 604;704) angeordneten Sensor (22, 24; 522; 622; 722) zur Feststellung, ob das Gerätegehäuse (4; 504; 604;704) auf einer Ablagefläche aufliegt, aufweist, und die Betätigungseinrichtung (22, 24; 522; 622, 616; 722) bei Abheben des Gerätegehäuses (4; 504; 604;704) von der Ablagefläche den Schalter (26, 28) in seine Einschaltstellung zurückkehren läßt.

2. Gerät nach dem Oberbegriff des Patentanspruches 1, **dadurch gekennzeichnet, daß** die Betätigungseinrichtung (984, 986) einen im Gerätegehäuse (904) angeordneten Bewegungssensor (986) aufweist und den Schalter (982) bei Bewegungen des Gerätegehäuses (904) in seine Einschaltstellung und bei fehlender Bewegung in seine Ausschaltstellung bringt.

3. Gerät nach Anspruch 2, **dadurch gekennzeichnet, daß** die Betätigungseinrichtung (984, 986) einen Zeitschalter umfaßt, der den Schalter (982) nach jedem vom Bewegungssensor (986) kommenden, durch eine Bewegung des Gerätegehäuses (904) bewirkten Signal eine Zeit lang eingeschaltet hält.

4. Gerät nach Anspruch 1, **dadurch gekennzeichnet, daß** der Sensor (22, 24; 522; 622; 722) am Gerätegehäuse (4; 504; 604;704) im Bereich einer Auflagestelle angeordnet ist, mit der das Gerätegehäuse bei Ablage auf einer ebenen Ablagefläche auf dieser aufliegt.

5. Gerät nach Anspruch 1 oder 4, **dadurch gekennzeichnet, daß** das Gerätegehäuse (4) ein Gebläserohr (6) mit hinteren Ansaugöffnungen (10) und vorderen Ausblasöffnungen und einem dazwischen nach unten davon wegragenden Handgriff (8) aufweist und der Sensor (22, 24) seitlich am Gerätegehäuse (4), vorzugsweise seitlich am Gebläserohr (6) angeordnet ist.

6. Gerät nach einem der Ansprüche 1, 4 oder 5, **gekennzeichnet durch** zwei, an einander gegenüberliegenden Seiten des Gerätegehäuses (4) angeordnete Sensoren (22, 24) zweier elektrisch in Reihe geschalteter Schalter (26, 28).

7. Gerät nach einem der Ansprüche 1 oder 4 bis 6, **dadurch gekennzeichnet, daß** der Sensor (22, 24; 522; 622) einen mechanischen Fühler (22, 24; 522; 622) aufweist, der vom Gewicht des Gerätes gegen eine Vorspanneinrichtung (34) in eine Ausschaltstellung bringbar ist.

8. Gerät nach einem der Ansprüche 1 oder 4 bis 6, **dadurch gekennzeichnet daß** der Sensor ein optischer Sensor, zum Beispiel ein Reflexsensor (722) ist.

9. Gerät nach einem der Ansprüche 1 oder 4 bis 8, **dadurch gekennzeichnet, daß** an einer Auflagestelle des Gerätegehäuses (4; 504; 604; 704) ein nach außen vorspringendes Rutschsicherungselement (16, 18; 516; 616; 716) mit einem Material hoher Oberflächenreibung angeordnet und der Sensor (22, 24; 522; 622; 722) mit dem Rutschsicherungselement kombiniert ist.

10. Gerät nach einem der Ansprüche 7 oder 9, **dadurch gekennzeichnet, daß** das Rutschsicherungselement (516) am mechanischen Fühler (522) angeordnet und zusammen mit diesem relativ zum Gerätegehäuse (504) verschiebbar ist

11. Gerät nach einem der Ansprüche 1 oder 4 bis 9, **gekennzeichnet durch** eine am Gerätegehäuse (604) befestigte, nach außen vorspringende Kappe (616) aus einem elastischen Material vorzugsweise hoher Oberflächenreibung, die den Sensor (622) überdeckt.

12. Gerät nach einem der Ansprüche 1 oder 4 bis 11, **dadurch gekennzeichnet, daß** der Schalter ein mechanisch oder elektrisch in Einschaltrichtung vorgespannter Unterbrecherschalter (26, 28) ist, der beim Abheben des Gerätegehäuses (4) von der Ablage in seine Einschaltstellung zurückkehrt.

13. Gerät nach einem der vorhergehenden Ansprüche, **dadurch gekennzeichnet, daß** am Gerätegehäuse (4;904) ein von Hand bedienbarer Ein-Ausschalter (44; 944) angeordnet und elektrisch in Reihe mit dem vom Sensor (22, 24; 986) gesteuerten Schalter (26, 28; 982) verbunden ist.

## Claims

1. Hand-held electric hair treatment appliance, particularly hair drier, with an appliance housing, in which an electrical load is arranged, and with an electrical switch, which switches the load and with which is associated an actuating device bringing the switch into its switched-off setting when the appliance is put down, **characterised in that** the actuating device (22, 24; 522; 622, 616; 722) comprises a sensor (22, 24; 522; 622; 722), which is arranged at the appliance housing (4; 504; 604; 704), for ascertaining whether the appliance housing (4; 504; 604; 704) rests on a support surface and the actuating device (22, 24; 522; 622, 616; 722) lets the switch (26, 28) return to its switched-on setting when the appliance housing (4; 504; 604; 704) is lifted off the support surface.

2. Appliance according to the introductory part of claim 1, **characterised in that** the actuating device (984, 986) comprises a movement sensor (986) which is arranged in the appliance housing (904) and which brings the switch (982) into its switched-on setting in the case of movements of the appliance housing (904) and brings it into its switched-off setting in the case of absent movement.

3. Appliance according to claim 2, **characterised in that** the actuating device (984, 986) comprises a time switch which keeps the switch (982) switched on for a time after each signal which comes from the movement sensor (986) and which is caused by a movement of the appliance housing (904).

4. Appliance according to claim 1, **characterised in that** the sensor (22, 24; 522; 622; 722) is arranged at the appliance housing (4; 504; 604; 704) in the region of a support point by which the appliance housing rests on a flat support surface when deposited thereon.

5. Appliance according to claim 1 or 4, **characterised in that** the appliance housing (4) comprises a fan tube (6) with rearward suction openings (10) and forward blow openings and a handle (8) therebetween and projecting downwardly therefrom and the sensor (22, 24) is arranged laterally at the appliance housing (4), preferably laterally at the fan tube (6).

6. Appliance according to one of claims 1, 4 and 5, **characterised by** two sensors (22, 24), which are arranged at mutually opposite sides of the appliance housing (4), of two switches (26, 28) electrically connected in series.

7. Appliance according to one of claims 1 and 4 to 6, **characterised in that** the sensor (22, 24; 522; 622) comprises a mechanical detector (22, 24; 522; 622) which can be brought into a switch-off setting by the weight of the appliance and against a biasing device (34).

8. Appliance according to one of claims 1 and 4 to 6, **characterised in that** the sensor is an optical sensor, for example a reflection sensor (722).

9. Appliance according to one of claims 1 and 4 to 8, **characterised in that** an outwardly projecting anti-slip element (16, 18; 516; 616; 716) with a material of high surface friction is arranged at a support point of the appliance housing (4; 504; 604; 704) and the sensor (22, 24; 522; 622; 722) is combined with the anti-slip element.

10. Appliance according to one of claims 7 and 9, **characterised in that** the anti-slip element (516) is arranged at the mechanical detector (522) and is displaceable together with this relative to the appliance housing (504).

11. Appliance according to one of claims 1 and 4 to 9, **characterised by** an outwardly projecting cap (616), which is fastened to the appliance housing (604), of a resilient material, preferably of high surface friction, which covers the sensor (622).

12. Appliance according to one of claims 1 and 4 to 11, **characterised in that** the switch is a mechanical or electrical breaker switch (26, 28) which is biased in switched-on direction and which returns to its switched-on setting when the appliance housing (4) is lifted off the support.

13. Appliance according to one of the preceding claims, **characterised in that** a manually operable on/off switch (44; 944) is arranged at the appliance housing (4; 904) and is electrically connected in series with the switch (26, 28; 982) controlled by the sensor (22, 24; 986).

## Revendications

1. Appareil de traitement pour les cheveux électrique et tenu à la main, en particulier un sèche-cheveux, comprenant un boîtier d'appareil, dans lequel est disposé un consommateur électrique, et un commutateur électrique commutant le consommateur, auquel est attribué un système d'actionnement, qui amène le commutateur dans sa position d'arrêt lors de la pose de l'appareil, **caractérisé en ce que** le système d'actionnement (22, 24 ; 522 ; 622, 616 ; 722) présente un capteur (22, 24 ; 522 ; 622 ; 722) disposé sur le boîtier d'appareil (4 ; 504 ; 604 ; 704) pour déterminer si le boîtier d'appareil (4 ; 504 ; 604 ; 704) repose sur une surface de réception, et le système d'actionnement (22, 24 ; 522 ; 622, 616 ; 722) peut faire retourner le commutateur (26, 28) dans sa position d'enclenchement lors du soulèvement du boîtier d'appareil (4 ; 504 ; 604 ; 704) de la surface de réception.

2. Appareil selon le préambule de la revendication 1, **caractérisé en ce que** le système d'actionnement (984, 986) présente un capteur de déplacement (986), disposé dans le boîtier d'appareil (904) et amène l'interrupteur (982) dans sa position d'enclenchement en cas de mouvements du boîtier d'appareil (904) et dans sa position d'arrêt en cas d'absence de déplacement.

3. Appareil selon la revendication 2, **caractérisé en ce que** le système d'actionnement (984, 986) comprend une minuterie qui maintient enclenché le commutateur (982) pendant un certain temps après chaque signal arrivant du capteur de déplacement (986) et est occasionné par un déplacement du boîtier d'appareil (904).

4. Appareil selon la revendication 1, **caractérisé en ce que** le capteur (22, 24 ; 522 ; 622 ; 722) est disposé sur le boîtier d'appareil (4 ; 504 ; 604 ; 704) dans la zone d'un point d'appui, avec lequel le boîtier d'appareil repose, en cas de dépose sur une surface de réception plane, sur celle-ci.

5. Appareil selon la revendication 1 ou 4, **caractérisé en ce que** le boîtier d'appareil (4) présente un tuyau de soufflerie (6) avec des ouvertures d'admission (10) arrière et des ouvertures de sortie avant et une poignée (8) débordant entre les deux partant vers le bas et le capteur (22, 24) est disposé sur le côté du boîtier d'appareil (4), de préférence sur le côté du tuyau de soufflerie (6).

6. Appareil selon l'une quelconque des revendications 1, 4 ou 5, **caractérisé par** deux capteurs (22, 24) disposés sur des côtés se faisant face du boîtier d'appareil (4), de deux commutateurs (26, 28) branchés électriquement en série.

7. Appareil selon l'une quelconque des revendications 1 ou 4 à 6, **caractérisé en ce que** le capteur (22, 24 ; 522 ; 622) présente une sonde (22, 24 ; 522 ; 622) mécanique qui peut être amenée sous l'effet du poids de l'appareil dans le sens contraire à un système de pré-tension (24) dans une position d'arrêt.

8. Appareil selon l'une quelconque des revendications 1 ou 4 à 6, **caractérisé en ce que** le capteur est un capteur optique, par exemple un capteur de réflexion (722).

9. Appareil selon l'une quelconque des revendications 1 ou 4 à 8, **caractérisé en ce qu'**un élément antidérapant (16, 18 ; 516 ; 616 ; 716) faisant saillie vers l'extérieur avec un matériau présentant un frottement de surface élevé est disposé en un point d'appui du boîtier d'appareil (4 ; 504 ; 604 ; 704) et le capteur (22, 24 ; 522 ; 622 ; 722) est combiné avec l'élément antidérapant.

10. Appareil selon l'une quelconque des revendications 7 ou 9, **caractérisé en ce que** l'élément antidérapant (516) est disposé sur la sonde (522) mécanique et peut être déplacé conjointement avec celle-ci par rapport au boîtier d'appareil (504).

11. Appareil selon l'une quelconque des revendications 1 ou 4 à 9, **caractérisé par** un capot (616) fixé sur le boîtier d'appareil (604) et faisant saillie vers l'extérieur à base d'un matériau élastique présentant de préférence un frottement de surface élevé, qui recouvre le capteur (622).

12. Appareil selon l'une quelconque des revendications 1 ou 4 à 11, **caractérisé en ce que** le commutateur est un commutateur-interrupteur (26, 28) prétendu mécaniquement ou électriquement dans le sens d'enclenchement, qui revient dans sa position d'enclenchement lors du soulèvement du boîtier d'appareil (4) de la surface de réception.

13. Appareil selon l'une quelconque des revendications précédentes, **caractérisé en ce qu'**un commutateur marche-arrêt (44 ; 944) pouvant être actionné à la main est disposé sur le boîtier d'appareil (4 ; 904) et est relié électriquement en série avec le commutateur (26, 28 ; 982) commandé par le capteur (22, 24 ; 986).
